# EUROPÄISCHE PATENTSCHRIFT

(11) **EP 4 384 057 B1**
(45) Veröffentlichungstag und Bekanntmachung des Hinweises auf die Patenterteilung: **29.01.2025**
(21) Anmeldenummer: 22764298.0
(22) Anmeldetag: 17.08.2022
(51) Int. Cl.: A47L 13/16, A47L 13/20

(54) **MEHRLAGIGES EINWEG-BODENWISCHTUCH MIT ABRASIVEM STREIFEN**
MULTI-LAYER DISPOSABLE FLOOR WIPE WITH ABRASIVE STRIP
CHIFFON DE SOL MULTICOUCHE À USAGE UNIQUE AVEC BANDE ABRASIVE

(30) Priorität: 25.08.2021 DE 102021122041
(43) Veröffentlichungstag der Anmeldung: 19.06.2024
(73) Patentinhaber: Dr. Schumacher GmbH, 34323 Malsfeld (DE)
(72) Erfinder: POGRZEBA, Jessica, 34323 Malsfeld (DE); REHM, Marie-Elisabeth, 34323 Malsfeld (DE); POHL, Kai-Uwe, 34323 Malsfeld (DE); SCHWEINSBERG, Selina, 34323 Malsfeld (DE); BALLEZ, Mike, 34323 Malsfeld (DE); BIRKELBACH, Anke, 34323 Malsfeld (DE)
(74) Vertreter: Sandvoß, Stefanie
(86) Internationale Anmeldenummer: PCT/DE2022/100611
(87) Internationale Veröffentlichungsnummer: WO 2023/025351

(56) Entgegenhaltungen:
- EP-A1- 3 108 050
- DE-U1- 29 924 439
- US-A1- 2008 311 363

## Beschreibung

Die vorliegende Erfindung betrifft ein mehrlagiges Einweg-Bodenwischtuch mit abrasivem Streifen, ein Verfahren zu dessen Herstellung sowie eine manuelle Wischvorrichtung, die das mehrlagige Einweg-Bodenwischtuch mit abrasivem Streifen umfasst.

Es ist bekannt, dass Keime verschiedenster Art auf Oberflächen wie z.B. Böden gut gedeihen, insbesondere wenn diese sich in warmer und/oder feuchter Umgebung befinden. So ist in öffentlichen wie auch privaten Bereichen eine regelmäßige Bodenreinigung unerlässlich, um Schmutz und Keime sorgfältig zu entfernen und die Sauberkeit zu gewährleisten. Dies ist natürlich besonders wichtig an vielbesuchten Orten wie Schulen, Schwimmbädern, Restaurants und kulturellen Einrichtungen, an denen regelmäßig zahlreiche Menschen zusammentreffen sowie an Orten wie Krankenhäusern und Arztpraxen, an denen kranke Menschen und Menschen mit geschwächtem Immunsystem anzutreffen sind. Aber auch im privaten Bereich ist eine regelmäßige und effektive Bodenreinigung erforderlich, um Verschmutzungen sowie Keime effektiv zu entfernen und ihre Ausbreitung zu verhindern.

Zur Bodenreinigung wird häufig Reinigungsmittel in ein Behältnis mit Wasser gegeben und anschließend ein trockenes Bodenwischtuch in die auf diese Weise hergestellte Reinigungslösung eingetaucht, wodurch die Oberfläche des Bodenwischtuchs benetzt und dieses anschließend zur feuchten Bodenreinigung verwendet wird. Nach erfolgter Reinigung wird das Bodenwischtuch in der Regel gewaschen.

Dies ist gleich in mehrfacher Hinsicht verbesserungswürdig. Denn zum einen ist es möglich, dass vergessen wird, das Bodenwischtuch gründlich zu waschen und dieses stattdessen nur unter fließendem Wasser ausgespült wird, wobei Keime auf der Oberfläche verbleiben und sich verbreiten können. Auch bei einem nicht sofortigen Waschen verbreiten sich die auf der Oberfläche des Wischtuchs vorkommenden Keime, wenn dieses z.B. bis zum nächsten Starten eines Waschgangs in der Waschmaschine zwischengelagert wird. Auf diese Weise stellt das eigentlich zur Reinigung bestimmte Bodenwischtuch sogar ein Risiko für verschleppte Kontaminationen bzw. eine Quelle von Kontaminationen dar.

Diesem Problem wird im Stand der Technik durch Bereitstellung von Einmal-Tüchern begegnet, die zur Reinigung bzw. Desinfektion von Flächen vorgesehen sind und beispielsweise mit einem antimikrobiell wirkenden Tränkungsmittel vorgetränkt sind.

Es ist bekannt, dass entsprechende vorgetränkte Einweg-Wischtücher mehrere Schichten Vliesstoff umfassen sollten, die in der Regel unterschiedlich zusammengesetzt sind. Dies bewirkt einerseits eine hinreichende Stabilität des Wischtuchs und kann andererseits bei Schichten aus unterschiedlich zusammengesetzten Vliesstoffen bei entsprechender Wahl der Vliesstoffe gewährleisten, dass beispielsweise eine erste Schicht eine gute Flüssigkeitsaufnahme bietet, während eine zweite Schicht eine gute Flüssigkeitsabgabe bietet.

Die WO 02/36339 A2 beschreibt beispielsweise ein solches mehrschichtiges vorgetränktes Wischtuch, dessen mindestens zwei Schichten eine Mischung aus hydrophilen und hydrophoben Fasern enthalten. Das Wischtuch umfasst dabei zumindest eine Reinigungsschicht sowie eine Schicht, die als Flüssigkeitsreservoir dient.

Ein ähnlicher Ansatz für ein mehrschichtiges Einweg-Bodenwischtuch wird in der EP 1 212 478 A1 verfolgt. Eine antimikrobielle Eigenschaft wird den Bodenwischtüchern durch das Hinzufügen von vorzugsweise Silberpartikeln verliehen.

Die US 4298649 A beschreibt ein mehrschichtiges Bodenwischtuch aus mehreren Schichten Polypropylen mit unterschiedlicher Erscheinung, wobei das Bodenwischtuch Tenside enthält.

An dieser Lösung ist nachteilhaft, dass das Bodenwischtuch aufgrund des hohen Kunststoffgehaltes als Einweg-Artikel nicht umweltfreundlich ist.

Eine umweltfreundlichere Alternative wird durch die WO 2018/017597 A1 offenbart, die ein mindestens einschichtiges Einweg-Bodenwischtuch beschreibt. Die Zusammensetzung der einzelnen Schichten soll vollständig kompostier- und abbaubar sein. Ein hoher Gehalt an PLA sorgt dabei dafür, dass die einzelnen Schichten miteinander verschweißt werden können.

An der vorgenannten Lösung ist verbesserungswürdig, dass diese nicht besonders zur Entfernung hartnäckigerer Verschmutzungen geeignet ist, wofür es einer abrasiveren Oberfläche bedürfte.

Eine solche Lösung für ein Einweg-Bodenwischtuch, mit dem auch hartnäckige Verschmutzungen des Bodens mittels Kratzen entfernt werden können, wird durch die US 8,250,700 B2 offenbart. Hier wird ein mehrschichtiges Bodenwischtuch beschrieben, das an einer manuellen Wischvorrichtung befestigt werden kann und einen abrasiven Kratzstreifen zur Entfernung hartnäckigerer Verschmutzungen aufweist. Der abrasive Kratzstreifen besteht aus einem thermoplastischen Material.

Solche aus dem Stand der Technik bekannten abrasiven Kratzstreifen aus Kunststoff werden hergestellt, indem der Kunststoff über Walzen gezogen wird, auf deren Oberfläche relativ spitze Erhebungen angeordnet sind, wodurch der Kunststoff perforiert und/oder gewölbt wird, was wiederum die abrasiven Eigenschaften des Materials bewirkt.

### Aufgabe der Erfindung

Es ist die Aufgabe der vorliegenden Erfindung, ein alternatives mehrlagiges Einweg-Bodenwischtuch bereitzustellen, das die vorgenannten aus dem Stand der Technik bekannten Nachteile überwindet und sich insbesondere durch eine ausgezeichnete Umweltverträglichkeit sowie durch ein vereinfachtes Herstellungsverfahren auszeichnet.

Die WO 2015/123635 A1 offenbart ein mehrlagiges Scheuertuch, dessen Schichten Cellulose enthalten und das darüber hinaus Scheuerkörper mit erhöhten abrasiven Eigenschaften enthält, beispielsweise aus anorganischen Materialien wie Aluminiumoxid oder aus organischen Polymermaterialien.

Die US 2008/311363 A1 beschreibt ein mehrlagiges Scheuertuch, das an einem Substrat befestigte Metallfasern sowie abrasive Partikel umfasst.

Nächstliegender Stand der Technik wird in der EP 3108050 gesehen. Dieses Dokument offenbart die Merkmale des Oberbegriffs der unabhängigen Ansprüche 1 und 8.

### Allgemeine Beschreibung der Erfindung

Die Erfindung löst diese Aufgabe mit den Merkmalen der Ansprüche und insbesondere mit einem mehrlagigen Einweg-Bodenwischtuch mit abrasivem Streifen, das mindestens eine Reinigungsschicht und eine Kernschicht umfasst, wobei sowohl die Reinigungsschicht als auch die Kernschicht Cellulose enthalten und vollständig aus Naturfasern und/oder Regeneratfasern bestehen, wobei auf oder in der Reinigungsschicht ein Kratzstreifen mit im Vergleich zu der restlichen Reinigungsschicht erhöhten abrasiven Eigenschaften angeordnet ist, und wobei der Kratzstreifen Hanf enthält und ebenfalls vollständig aus Naturfasern und/oder Regeneratfasern besteht.

Gemäß einer Ausführungsform besteht das erfindungsgemäße Einweg-Bodenwischtuch aus der Reinigungsschicht, der Kernschicht und dem auf oder in der Reinigungsschicht angeordneten Kratzstreifen.

Gemäß einer anderen Ausführungsform besteht das erfindungsgemäße Einweg-Bodenwischtuch aus der Reinigungsschicht, der Kernschicht, dem auf oder in der Reinigungsschicht angeordneten Kratzstreifen sowie einer oder mehreren weiteren Schichten, wobei die eine oder mehreren weiteren Schichten vorzugsweise auch vollständig aus Naturfasern und/oder Regeneratfasern bestehen. Eine weitere Schicht kann insbesondere eine vollständig aus Naturfasern und/oder Regeneratfasern bestehende Deckschicht sein, die auf der der Reinigungsschicht abgewandten Seite der Kernschicht angeordnet ist.

Gemäß einer weiteren Ausführungsform weist das erfindungsgemäße Einweg-Bodenwischtuch außer der Reinigungsschicht, der Kernschicht und dem auf oder in der Reinigungsschicht angeordneten Kratzstreifen noch eine weitere Schicht auf, die flüssigkeitsundurchlässig ist und als Sperrschicht fungiert. Diese weitere Schicht kann insbesondere auf der der Reinigungsschicht abgewandten Seite der Kernschicht angeordnet sein und bewirkt dort, dass Flüssigkeit nicht nach oben, sondern ausschließlich nach unten abgegeben wird. Die weitere Schicht besteht dabei vorzugsweise aus nachwachsenden und/oder biologisch abbaubaren Rohstoffen, wie beispielsweise PLA (Polymilchsäure) oder Maisstärke.

Gemäß noch einer weiteren Ausführungsform besteht das erfindungsgemäße Einweg-Bodenwischtuch aus der Reinigungsschicht, der Kernschicht, dem auf oder in der Reinigungsschicht angeordneten Kratzstreifen, optional einer oder mehreren weiteren Schichten, die vorzugsweise ebenfalls vollständig aus Naturfasern und/oder Regeneratfasern bestehen, sowie Befestigungsmitteln zum Befestigen des erfindungsgemäßen Einweg-Wischtuchs an einer manuellen Wischvorrichtung.

Die Befestigungsmittel umfassen dabei z.B. Bänder, Knöpfe, Haken, einen Reißverschluss und/oder einen Klettverschluss, wobei die Befestigungsmittel vorzugsweise an der optionalen Deckschicht angeordnet sind und wobei das erfindungsgemäße Einweg-Bodenwischtuch mittels dieser Befestigungsmittel an einer manuellen Wischvorrichtung befestigt werden kann. Alternativ kann die Deckschicht auch als Gegenschicht für die vorgenannten Befestigungsmittel dienen, die diese Befestigungsmittel nicht selbst aufweist, sondern mit diesen in Eingriff gebracht werden kann, beispielsweise indem ein an einer manuellen Wischvorrichtung angeordneter Klettverschluss an der Deckschicht befestigt wird oder ein an einer manuellen Wischvorrichtung angeordneter Haken oder Knopf in eine an der Deckschicht angeordnete Öse bzw. Schlaufe oder ein Loch eingreift, die ebenfalls als Befestigungsmittel verstanden werden.

Gemäß einer noch weiteren Ausführungsform besteht das erfindungsgemäße Einweg-Bodenwischtuch aus der Reinigungsschicht, der Kernschicht, dem auf oder in der Reinigungsschicht angeordneten Kratzstreifen, optional einer oder mehreren weiteren Schichten, die vorzugsweise vollständig aus Naturfasern und/oder Regeneratfasern bestehen, Befestigungsmitteln zum Befestigen des erfindungsgemäßen Einweg-Wischtuchs an einer manuellen Wischvorrichtung sowie einem Tränkungsmittel, mit dem eine oder mehrere der vorgenannten Schichten vorgetränkt ist bzw. sind.

Erfindungsgemäß enthalten also die Reinigungsschicht, die Kernschicht, die optionale Deckschicht, der abrasive Kratzstreifen sowie weitere optionale Schichten Naturfasern und/oder Regeneratfasern. Unter "Naturfasern" werden alle Fasern natürlichen Ursprungs verstanden, die sich ohne weitere chemische Umwandlungsreaktionen direkt einsetzen lassen. "Regeneratfasern" sind hingegen Fasern, die aus natürlich vorkommenden, nachwachsenden Rohstoffen über chemische Prozesse hergestellt werden. Wie Naturfasern bestehen jedoch auch Regeneratfasern zu 100 % aus Naturstoff.

Vorzugsweise sind die in der Reinigungsschicht, in der Kernschicht, in der optionalen Deckschicht, in dem abrasivem Kratzstreifen und in optionalen weiteren Schichten des erfindungsgemäßen Einweg-Bodenwischtuchs enthaltenen Naturfasern und/oder Regeneratfasern unabhängig voneinander aus der Gruppe ausgewählt, die Viskosefasern, Modalfasern, Lyocellfasern, Cellulosefasern, Cuprofasern, Baumwollfasern, Jutefasern, Hanffasern und Flachsfasern sowie beliebige Mischungen dieser umfasst oder daraus besteht.

Aus dem Stand der Technik bekannte Bodenwischtücher mit abrasivem Kratzstreifen weisen im Gegensatz zu dem erfindungsgemäßen Bodenwischtuch immer einen Kunstfaseranteil auf, beispielsweise einen PLA-Anteil, der eine thermische Verbindung der einzelnen Schichten des Bodenwischtuchs erlaubt. Die Verbindung der einzelnen Schichten eines erfindungsgemäßen Bodenwischtuchs erfolgt hingegen beispielsweise durch sog. "Mikro-Entangling" über Ultraschallbewegung. Dabei werden die in den einzelnen Schichten enthaltenen Natur- und/oder Regeneratfasern so in Bewegung gebracht, dass sie sich dabei ineinander verhaken und verfilzen. Alternativ kann die Verbindung der einzelnen Schichten eines erfindungsgemäßen Bodenwischtuchs auch durch eine Behandlung mittels Stromstößen, durch Wasserstrahlverfestigung oder durch sog. "Needlepunching" erfolgen.

Es hat sich herausgestellt, dass mit dem erfindungsgemäßen Einweg-Bodenwischtuch eine gegenüber Vergleichsprodukten mit Kunststoffvlies um 20-50 % erhöhte Reichweite erzielt werden kann.

Die Reinigungsschicht eines erfindungsgemäßen Einweg-Bodenwischtuchs umfasst ein oder besteht vorzugsweise aus einem Mesh-Material, das Pulp (Cellulose-Brei) und Lyocellfasern umfasst oder aus diesen besteht. In dem Mesh-Material, das vorzugsweise ein Flächengewicht von 50-60 g/m² aufweist, sind die Fasern gitterartig angeordnet, was der Reinigungsschicht eine gewisse Steifigkeit und Abrasivität verleiht. In einer alternativen Ausführungsform kann die Reinigungsschicht jedoch auch Viskosefasern in Kombination mit Hanffasern und/oder Flachsfasern enthalten oder daraus bestehen. Hanf- und Flachsfasern weisen von Natur aus bereits eine recht hohe Steifigkeit auf, sodass in diesem Fall keine Mesh-Anordnung erforderlich ist.

Die Kernschicht eines erfindungsgemäßen Einweg-Bodenwischtuchs enthält vorzugsweise zu mindestens 50 Gew.-%, zu mindestens 60 Gew.-%, zu mindestens 70 Gew.-%, zu mindestens 80 Gew.-%, zu mindestens 90 Gew.-%, zu mindestens 95 Gew.-% oder zu 100 Gew.-% Cellulose. Vorzugsweise handelt es sich bei der in der Kernschicht enthaltenen Cellulose um DRC (double re-crepe)-Cellulose, insbesondere mit einem Flächengewicht von 115 g/m².

Cellulosefasern zeichnen sich durch eine hervorragende Speicherkapazität für Tränkungsmittel aus. Daher dient die Kernschicht eines erfindungsgemäßen Einweg-Bodenwischtuchs - für den Fall, dass dieses mit einem Tränkungsmittel imprägniert ist - als Flüssigkeitsreservoir für das Tränkungsmittel.

DRC-Cellulose im Besonderen zeichnet sich zusätzlich zu der hervorragenden Speicherkapazität für Flüssigkeiten auch durch eine außerordentliche Stabilität im nassen Zustand aus.

Der besondere Vorteil von DRC-Cellulose gegenüber Airlaid-Cellulose liegt darin, dass DRC-Cellulose bei nur etwa ¼ der Dicke von Airlaid-Cellulose deutlich widerstandsfähiger ist, insbesondere um den Faktor 2-3. Zur Erzielung der gleichen Wischleistung (Reichweite) können Wischtücher aus DRC-Cellulose daher deutlich dünner sein als Wischtücher aus Airlaid-Cellulose.

Alternativ kann die Kernschicht auch aus 100 % Viskose (Spunlace-Material) bestehen, insbesondere mit einem Flächengewicht von ca. 100 g/m². Als weitere Alternative kann die Kernschicht auch aus bindemittelfreier Airlaid-Cellulose, insbesondere mit einem Flächengewicht von 135 g/m² bestehen. Als weitere Alternative kann die Kernschicht auch aus gepresster Cellulose, insbesondere mit einem Flächengewicht von 160 g/m² bestehen.

Das optional in dem erfindungsgemäßen Einweg-Bodenwischtuch enthaltene Tränkungsmittel enthält vorzugsweise zumindest eine Verbindung mit antimikrobiellen Eigenschaften. Weiterhin kann das Tränkungsmittel sämtliche in herkömmlichen Tränkungsmitteln enthaltene Inhaltsstoffe enthalten, insbesondere Wasser, Öl, Konservierungsmittel, Tenside, Emulgatoren, hautpflegende Inhaltsstoffe, feuchtigkeitsspendende Inhaltsstoffe und beliebige Kombinationen dieser.

Optional enthält das erfindungsgemäße Einweg-Bodenwischtuch darüber hinaus auch einen Sensor, der eingerichtet ist, anzuzeigen, wenn das in dem Tuch enthaltene Tränkungsmittel nicht mehr ausreichend für eine zuverlässige Reinigung ist. Der Sensor kann dabei insbesondere ein visueller Sensor sein, der einen unzureichenden Tränkungsmittelgehalt in dem Bodenwischtuch durch eine chemische Farbreaktion anzeigt.

Für das Entfernen hartnäckiger Verschmutzungen enthält das erfindungsgemäße Einweg-Bodenwischtuch einen Kratzstreifen, der im Vergleich zu der Reinigungsschicht erhöhte abrasive Eigenschaften aufweist. Der Kratzstreifen eines erfindungsgemäßen Einweg-Bodenwischtuchs enthält vorzugsweise zu mindestens 50 Gew.-%, zu mindestens 60 Gew.- %, zu mindestens 70 Gew.-%, zu mindestens 80 Gew.-%, zu mindestens 90 Gew.-%, zu mindestens 95 Gew.-% oder zu 100 Gew.-% Hanffasern.

In einer alternativen Ausführungsform enthält der Kratzstreifen zu mindestens 50 Gew.-%, zu mindestens 60 Gew.-%, zu mindestens 70 Gew.-%, zu mindestens 80 Gew.-%, zu mindestens 90 Gew.-% oder zu mindestens 95 Gew.-% Hanffasern und zusätzlich dazu noch Flachsfasern und/oder Cellulosefasern und/oder ein Mesh-Material, das Pulp und Lyocellfasern umfasst oder aus diesen besteht.

In jeder Ausführungsform führt der hohe Anteil von Hanf in dem Kratzstreifen zu der im Vergleich zu der Reinigungsschicht erhöhten Abrasivität, da die Hanffasern eine hohe Steifigkeit aufweisen. Den Kratzstreifen mit Hanffasern auszustatten, bringt daher gegenüber dem Stand der Technik zwei große Vorteile mit sich, denn zum einen ist der Kratzstreifen in dem erfindungsgemäßen Bodenwischtuch zu 100 % natürlich und damit auch als Einweg-Artikel umweltfreundlich. Zum anderen wird die erforderliche Abrasivität des Kratzstreifens allein durch den Hanfanteil erreicht. Zusätzliche Schritte, wie sie im Stand der Technik benötigt werden, um einem Kunststoff-Kratzstreifen die nötige Abrasivität zu verleihen, indem der Streifen über Walzen mit Nadeln/Ausbuchtungen gezogen wird, werden für den Kratzstreifen eines erfindungsgemäßen Boden-Wischtuchs nicht benötigt, was sowohl in zeitlicher wie auch in finanzieller Hinsicht vorteilhaft ist.

Gemäß einer bevorzugten Ausführungsform weist das erfindungsgemäße mehrlagige Einweg-Bodenwischtuch die folgenden Schichten und Zusammensetzungen auf:

| | |
|---|---|
| Deckschicht: | 100 % Viskose |
| Reinigungsschicht: | 70 % Hanf / 30 % Lyocell |
| Kernschicht: | 100 % Cellulose |
| Kratzstreifen: | 100 % Mesh-Material (Pulp/Lyocell) |

Gemäß einer weiteren bevorzugten Ausführungsform weist das erfindungsgemäße mehrlagige Einweg-Bodenwischtuch die folgenden Schichten und Zusammensetzungen auf:

| | |
|---|---|
| Deckschicht: | 100 % Viskose |
| Reinigungsschicht: | 30 % Hanf / 70 % Viskose |
| Kernschicht: | 100 % Cellulose |
| Kratzstreifen: | 100 % Mesh-Material (Pulp/Lyocell) |

Gemäß einer weiteren bevorzugten Ausführungsform weist das erfindungsgemäße mehrlagige Einweg-Bodenwischtuch die folgenden Schichten und Zusammensetzungen auf:

| | |
|---|---|
| Deckschicht: | 100 % Viskose |
| Reinigungsschicht: | 70 % Hanf / 30 % Viskose |
| Kernschicht: | 100 % Cellulose |
| Kratzstreifen: | 100 % Mesh-Material (Pulp/Lyocell) |

Gemäß einer weiteren bevorzugten Ausführungsform weist das erfindungsgemäße mehrlagige Einweg-Bodenwischtuch die folgenden Schichten und Zusammensetzungen auf:

| | |
|---|---|
| Deckschicht: | 100 % Viskose |
| Reinigungsschicht: | 100 % Mesh-Material (Pulp/Lyocell) |
| Kernschicht: | 100 % Cellulose |
| Kratzstreifen: | 70 % Hanf / 30 % Lyocell |

Gemäß einer weiteren bevorzugten Ausführungsform weist das erfindungsgemäße mehrlagige Einweg-Bodenwischtuch die folgenden Schichten und Zusammensetzungen auf:

| | |
|---|---|
| Deckschicht: | 100 % Viskose |
| Reinigungsschicht: | 50 % Hanf / 50 % Lyocell |
| Kernschicht: | 100 % Cellulose |
| Kratzstreifen: | 100 % Mesh-Material (Pulp/Lyocell) |

Gemäß einer weiteren bevorzugten Ausführungsform weist das erfindungsgemäße mehrlagige Einweg-Bodenwischtuch die folgenden Schichten und Zusammensetzungen auf:

| | |
|---|---|
| Deckschicht: | 100 % Viskose |
| Reinigungsschicht: | 70 % Hanf / 30 % Lyocell |
| Kernschicht: | 100 % Cellulose |
| Kratzstreifen: | 100 % Mesh-Material (Pulp/Lyocell) |

Die Erfindung betrifft auch ein Verfahren zur Herstellung eines mehrlagigen Einweg-Bodenwischtuchs, umfassend die Schritte
- Bereitstellen von einer Reinigungsschicht und einer Kernschicht, wobei sowohl die Reinigungsschicht als auch die Kernschicht Cellulose enthalten und vollständig aus Naturfasern und/oder Regeneratfasern bestehen, wobei auf oder in der Reinigungsschicht ein Kratzstreifen mit im Vergleich zu der restlichen Reinigungsschicht erhöhten abrasiven Eigenschaften angeordnet ist, und wobei der Kratzstreifen Hanf enthält und ebenfalls vollständig aus Naturfasern und/oder Regeneratfasern besteht;
- Verbinden der Reinigungsschicht mit der Kernschicht.

Das in dem erfindungsgemäßen Verfahren hergestellte Einweg-Bodenwischtuch weist die Eigenschaften auf, die im Voranstehenden mit Bezug auf das erfindungsgemäße Einweg-Bodenwischtuch als solches offenbart wurden, weshalb die vorangegangene Beschreibung auch zur näheren Charakterisierung des Verfahren herangezogen werden kann. Dies bedeutet insbesondere, dass
- die in dem erfindungsgemäßen Verfahren bereitgestellte Reinigungsschicht sowie die Kernschicht und der Kratzstreifen dieselbe bevorzugte Zusammensetzung aufweisen können wie die in dem erfindungsgemäßen Einweg-Bodenwischtuch enthaltene Reinigungsschicht, Kernschicht bzw. Kratzstreifen; und/oder
- zusätzlich zu der Kernschicht und der Reinigungsschicht noch eine optionale Deckschicht in dem erfindungsgemäßen Verfahren bereitgestellt wird, wobei die Deckschicht ebenfalls vollständig aus Naturfasern und/oder Regeneratfasern besteht und auf der der Reinigungsschicht abgewandten Seite der Kernschicht angeordnet wird; und/oder
- zusätzlich zu der Kernschicht und der Reinigungsschicht noch eine optionale flüssigkeitsundurchlässige Sperrschicht in dem erfindungsgemäßen Verfahren bereitgestellt wird, die vorzugsweise aus nachwachsenden und/oder biologisch abbaubaren Rohstoffen besteht und auf der der Reinigungsschicht abgewandten Seite der Kernschicht angeordnet wird.

Vorzugsweise erfolgt in dem erfindungsgemäßen Verfahren das Verbinden der Reinigungsschicht und der Kernschicht und optional des Kratzstreifens sowie optionaler weiterer Schichten, insbesondere der vorgenannten Deckschicht und/oder der Sperrschicht, mittels Mikro-Entangling durch mittels Ultraschall erzeugter Bewegung, durch eine Behandlung mittels Stromstößen, durch Wasserstrahlverfestigung und/oder durch Needlepunching.

Vorzugsweise werden die Kernschicht sowie optional auch weitere Schichten des Einweg-Bodenwischtuchs in dem erfindungsgemäßen Herstellungsverfahren mit einem Tränkungsmittel imprägniert.

Die Erfindung betrifft außerdem auch eine manuelle Wischvorrichtung, umfassend ein an einem Stiel beweglich angeordnetes Kopfteil, an dem das erfindungsgemäße mehrlagige Einweg-Bodenwischtuch befestigt ist, sodass die Reinigungsschicht beim Wischen des Bodens Kontakt mit dem Boden hat und der Kratzstreifen beim Wischen des Bodens keinen Kontakt mit dem Boden hat. Da der Kratzstreifen eine höhere Abrasivität aufweist als die Reinigungsschicht, bestünde die Gefahr, dass der Boden beim Reinigen zerkratzt würde, wenn der Kratzstreifen beim Wischen des Bodens Kontakt mit dem Boden hätte. Durch die Anordnung des Kratzstreifen, bei der dieser beim Wischen keinen Kontakt zum Boden hat, besteht diese Gefahr nicht. Der Kratzstreifen kann daher durch eine gezielte Dreh-und/oder Kippbewegung der manuellen Wischvorrichtung zur Entfernung hartnäckiger Verschmutzungen punktuell eingesetzt werden, wenn dies erforderlich ist.

Die in der vorstehenden Beschreibung, in den Beispielen sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein.

## Patentansprüche

1. Mehrlagiges Einweg-Bodenwischtuch mit abrasivem Streifen, das mindestens eine Reinigungsschicht und eine Kernschicht umfasst, wobei sowohl die Reinigungsschicht als auch die Kernschicht Cellulose enthalten und vollständig aus Naturfasern und/oder Regeneratfasern bestehen, wobei auf oder in der Reinigungsschicht ein Kratzstreifen mit im Vergleich zu der restlichen Reinigungsschicht erhöhten abrasiven Eigenschaften angeordnet ist, **dadurch gekennzeichnet, dass** der Kratzstreifen Hanf enthält und ebenfalls vollständig aus Naturfasern und/oder Regeneratfasern besteht.

2. Mehrlagiges Einweg-Bodenwischtuch nach Anspruch 1, **gekennzeichnet durch** eine Deckschicht, die ebenfalls vollständig aus Naturfasern und/oder Regeneratfasern besteht und auf der der Reinigungsschicht abgewandten Seite der Kernschicht angeordnet ist.

3. Mehrlagiges Einweg-Bodenwischtuch nach Anspruch 1 oder 2, **dadurch gekennzeichnet, dass** die in der Reinigungsschicht, in der Kernschicht, in dem Kratzstreifen und in der optionalen Deckschicht enthaltenen Naturfasern und/oder Regeneratfasern unabhängig voneinander aus der Gruppe ausgewählt sind, die Viskosefasern, Modalfasern, Lyocellfasern, Cellulosefasern, Cuprofasern, Baumwollfasern, Jutefasern, Hanffasern und Flachsfasern sowie beliebige Mischungen dieser umfasst oder daraus besteht.

4. Mehrlagiges Einweg-Bodenwischtuch nach einem der voranstehenden Ansprüche, **dadurch gekennzeichnet, dass** die Reinigungsschicht aus einem Mesh-Material besteht, das Pulp und Lyocellfasern umfasst oder aus diesen besteht, oder Viskosefasern in Kombination mit Hanffasern und/oder Flachsfasern umfasst oder daraus besteht.

5. Mehrlagiges Einweg-Bodenwischtuch nach einem der voranstehenden Ansprüche, **dadurch gekennzeichnet, dass** die Kernschicht zu 100 % aus Cellulose besteht.

6. Mehrlagiges Einweg-Bodenwischtuch nach einem der voranstehenden Ansprüche, **dadurch gekennzeichnet, dass** der Kratzstreifen zu 100 % aus Hanffasern besteht oder zusätzlich zu Hanffasern noch Flachsfasern und/oder Cellulosefasern und/oder ein Mesh-Material enthält, das Pulp und Lyocellfasern umfasst oder aus diesen besteht.

7. Mehrlagiges Einweg-Bodenwischtuch nach einem der voranstehenden Ansprüche, **dadurch gekennzeichnet, dass** die Reinigungs- und die Kernschicht und die optionale Deckschicht durch eine Behandlung mittels Stromstößen, durch Wasserstrahlverfestigung, durch Needlepunching und/oder durch Mikro-Entangling über durch Ultraschall erzeugte Bewegungen der in den jeweiligen Schichten enthaltenen Fasern miteinander verbunden sind.

8. Verfahren zur Herstellung eines mehrlagigen Einweg-Bodenwischtuchs nach einem der voranstehenden Ansprüche, **gekennzeichnet durch** die Schritte
- Bereitstellen von einer Reinigungsschicht und einer Kernschicht, wobei sowohl die Reinigungsschicht als auch die Kernschicht Cellulose enthalten und vollständig aus Naturfasern und/oder Regeneratfasern bestehen, wobei auf oder in der Reinigungsschicht ein Kratzstreifen mit im Vergleich zu der restlichen Reinigungsschicht erhöhten abrasiven Eigenschaften angeordnet ist, und wobei der Kratzstreifen Hanf enthält und ebenfalls vollständig aus Naturfasern und/oder Regeneratfasern besteht;
- Verbinden der Reinigungsschicht mit der Kernschicht.

9. Verfahren nach Anspruch 8, **dadurch gekennzeichnet, dass** die Reinigungsschicht und die Kernschicht miteinander durch eine Behandlung mittels Stromstößen, durch Wasserstrahlverfestigung, durch Needlepunching und/oder durch Mikro-Entangling über durch Ultraschall erzeugte Bewegungen der in den jeweiligen Schichten enthaltenen Fasern verbunden werden.

10. Manuelle Wischvorrichtung, umfassend ein an einem Stiel beweglich angeordnetes Kopfteil, an dem das mehrlagige Einweg-Bodenwischtuch nach einem der Ansprüche 1 bis 7 befestigt ist, sodass die Reinigungsschicht beim Wischen des Bodens Kontakt mit dem Boden hat und der Kratzstreifen beim Wischen des Bodens keinen Kontakt mit dem Boden hat.

## Claims

1. Disposable, multi-layer floor sweeping cloth having an abrasive strip, which comprises at least one cleaning layer and one core layer, wherein both the cleaning layer and the core layer contain cellulose and consist entirely of natural fibres and/or regenerated fibres, wherein on top of or in the cleaning layer, a scraping strip having increased abrasive properties in comparison to the rest of the cleaning layer is arranged, **characterized in that** the scraping strip contains hemp and also consists entirely of natural and/or regenerated fibres.

2. Disposable, multi-layer floor sweeping cloth according to claim 1, **characterized by** a top layer which also consists entirely of natural fibres and/or regenerated fibres and is arranged on the side of the core layer facing away from the cleaning layer.

3. Disposable, multi-layer floor sweeping cloth according to claim 1 or 2, **characterized in that** the natural fibres and/or regenerated fibres contained in the cleaning layer, in the core layer, in the scraping strip and in the optional top layer are selected independently of one another from the group comprising or consisting of viscose fibres, modal fibres, lyocell fibres, cellulose fibres, cupro fibres, cotton fibres, jute fibres, hemp fibres and flax fibres, as well as any mixtures thereof.

4. Disposable, multi-layer floor sweeping cloth according to one of the preceding claims, **characterized in that** the cleaning layer consists of a mesh material comprising or consisting of pulp and lyocell fibres or comprising or consisting of viscose fibres in combination with hemp fibres and/or flax fibres.

5. Disposable, multi-layer floor sweeping cloth according to one of the preceding claims, **characterized in that** the core layer is made from 100% cellulose.

6. Disposable, multi-layer floor sweeping cloth according to one of the preceding claims, **characterized in that** the scraping strip consists of 100% hemp fibres or, in addition to hemp fibres, contains flax fibres and/or cellulose fibres and/or a mesh material which comprises or consists of pulp and lyocell fibres.

7. Disposable, multi-layer floor sweeping cloth according to one of the preceding claims, **characterized in that** the cleaning and core layers and the optional top layer are bonded to one another by a treatment using current surges, by hydroentanglement, by needle punching and/or by micro-entangling via movements generated by ultrasound of the fibres contained in the respective layers.

8. Process for production of a disposable, multi-layer floor sweeping cloth according to one of the preceding claims, **characterized by** the steps of
- providing a cleaning layer and a core layer, wherein both the cleaning layer and the core layer contain cellulose and consist entirely of natural fibres and/or regenerated fibres, wherein a scraping strip having increased abrasive properties in comparison to the rest of the cleaning layer is arranged on top of or in the cleaning layer, and wherein the scraping strip contains hemp and also consists entirely of natural fibres and/or regenerated fibres;
- joining the cleaning layer to the core layer.

9. Process according to claim 8, **characterized in that** the cleaning layer and the core layer are bonded to one another by a treatment using current surges, by hydroentanglement, by needle punching and/or by micro-entanglement via movements generated by ultrasound of the fibres contained in the respective layers.

10. Manual wiping device comprising a head part movably arranged on a shaft, to which head part the disposable multi-layer floor sweeping cloth according to one of claims 1 to 7 is attached so that the cleaning layer is in contact with the floor and the scraping strip is out of contact with the floor when sweeping the floor.

## Revendications

1. Chiffon multicouche pour sol, jetable, à bande abrasive, qui comprend au moins une couche de nettoyage et une couche de base, aussi bien la couche de nettoyage que la couche de base contenant de la cellulose et étant entièrement constituées de fibres naturelles et/ou de fibres régénérées, une bande de grattage à propriétés abrasives supérieures par rapport au reste de la couche de nettoyage étant disposée sur ou dans la couche de nettoyage, **caractérisé en ce que** la bande de grattage contient du chanvre et est elle aussi entièrement constituée de fibres naturelles et/ou de fibres régénérées.

2. Chiffon multicouche pour sol, jetable, selon la revendication 1, **caractérisé par** une couche de recouvrement, qui est elle aussi entièrement constituée de fibres naturelles et/ou de fibres régénérées et est disposée sur le côté de la couche de base qui est opposé à la couche de nettoyage.

3. Chiffon multicouche pour sol, jetable, selon la revendication 1 ou 2, **caractérisé en ce que** les fibres naturelles et/ou les fibres régénérées contenues dans la couche de base, dans la bande de grattage et dans la couche de recouvrement optionnelle sont choisies indépendamment les unes des autres dans le groupe qui comprend ou consiste en les fibres de viscose, fibres de modal, fibres de lyocell, fibres de cellulose, fibres cuproammoniacales, fibres de coton, fibres de jute, fibres de chanvre et fibres de lin ainsi que les mélanges de celles-ci.

4. Chiffon multicouche pour sol, jetable, selon l'une quelconque des revendications précédentes, **caractérisé en ce que** la couche de nettoyage est constituée d'une matière à mailles qui comprend ou consiste en de la pâte de cellulose et des fibres de lyocell, ou comprend ou consiste en des fibres de viscose en association avec des fibres de chanvre et/ou des fibres de lin.

5. Chiffon multicouche pour sol, jetable, selon l'une quelconque des revendications précédentes, **caractérisé en ce que** la couche de base est constituée à 100 % de cellulose.

6. Chiffon multicouche pour sol, jetable, selon l'une quelconque des revendications précédentes, **caractérisé en ce que** la bande de grattage est constituée à 100 % de fibres de chanvre ou contient en plus de fibres de chanvre encore des fibres de lin et/ou des fibres de cellulose et/ou une matière à maille qui comprend ou consiste en de la pâte de cellulose et des fibres de lyocell.

7. Chiffon multicouche pour sol, jetable, selon l'une quelconque des revendications précédentes, **caractérisé en ce que** la couche de nettoyage et la couche de base et la couche de recouvrement optionnelle sont liées entre elles par un traitement par impulsions de courant, par hydroliage, par aiguilletage et/ou par micro-enchevêtrement dû à des mouvements engendrés par ultrason, des fibres contenues dans les couches respectives.

8. Procédé pour la fabrication d'un chiffon multicouche pour sol, jetable, selon l'une quelconque des revendications précédentes, **caractérisé par** les étapes
- disposition d'une couche de nettoyage et d'une couche de base, aussi bien la couche de nettoyage que la couche de base contenant de la cellulose et étant entièrement constituées de fibres naturelles et/ou de fibres régénérées, une bande de grattage à propriétés abrasives supérieures par rapport au reste de la couche de nettoyage étant disposée sur ou dans la couche de nettoyage, et la bande de grattage contenant du chanvre et étant elle aussi entièrement constituée de fibres naturelles et/ou de fibres régénérées ;
- liaison de la couche de nettoyage avec la couche de base.

9. Procédé selon la revendication 8, **caractérisé en ce que** la couche de nettoyage et la couche de base sont liées entre elles par un traitement par impulsions de courant, par hydroliage, par aiguilletage et/ou par micro-enchevêtrement dû à des mouvements engendrés par ultrason, des fibres contenues dans les couches respectives.

10. Dispositif d'essuyage manuel, comprenant un élément de tête disposé de façon mobile sur un manche, auquel est fixé le chiffon multicouche pour sol, jetable, selon l'une quelconque des revendications 1 à 7, de sorte que la couche de nettoyage est en contact avec le sol lors de l'essuyage du sol et la bande de grattage n'est pas en contact avec le sol lors de l'essuyage du sol.
